# EUROPÄISCHE PATENTSCHRIFT

(11) **EP 2 227 433 B1**
(45) Veröffentlichungstag und Bekanntmachung des Hinweises auf die Patenterteilung: **12.02.2014**
(21) Anmeldenummer: 08870018.2
(22) Anmeldetag: 01.12.2008
(51) Int. Cl.: B67C 3/22

(54) **VORRICHTUNG ZUR BEHANDLUNG VON BEHÄLTERN SOWIE VERFAHREN ZUM BETRIEB EINER SOLCHEN VORRICHTUNG**
DEVICE FOR TREATING CONTAINERS AND METHOD FOR OPERATING SUCH A DEVICE
DISPOSITIF DE TRAITEMENT DE RÉCIPIENTS, ET PROCÉDÉ POUR FAIRE FONCTIONNER UN TEL DISPOSITIF

(30) Priorität: 05.01.2008 DE 102008003297
(43) Veröffentlichungstag der Anmeldung: 15.09.2010
(73) Patentinhaber: KHS GmbH, 44143 Dortmund (DE)
(72) Erfinder: LINN, Walter, 67826 Hallgarten (DE)
(86) Internationale Anmeldenummer: PCT/EP2008/010160
(87) Internationale Veröffentlichungsnummer: WO 2009/086867

(56) Entgegenhaltungen:
- GB-A- 1 188 888
- US-A- 1 544 862
- US-A- 2 591 739

## Beschreibung

Die Erfindung bezieht sich auf eine Vorrichtung oder Maschine gemäß Oberbegriff Patentanspruch 1, und wie aus der US 2,591,739 bekannt, und dabei speziell auf eine Vorrichtung umlaufender Bauart. Weiterhin bezieht sich die Erfindung auf ein Verfahren gemäß Oberbegriff Patentanspruch 27.

Vorrichtungen, insbesondere auch solche umlaufender Bauart zum Behandeln von Flaschen oder dergleichen Behälter sind in verschiedenster Zwecke und Ausführungen bekannt, insbesondere auch als Füller oder Füllmaschine, Rinser, Etikettiermaschine, Blasmaschine zur Herstellung von Kunststoffbehältern oder-Flaschen durch Blasformen usw. Derartige Vorrichtungen bestehen grundsätzlich aus einem um eine vertikale Maschinenachse umlaufend antreibbaren Rotor, der an seinem Umfang zumindest Aufnahmen für zu behandelnden Behälter aufweist und an einem Maschinengestell drehbar gelagert ist, und zwar zur Erzielung der erforderlichen Stabilität auf relativ großem Durchmesser, z.B. auf einem Durchmesser 3 - 4 m und unter Verwendung einer entsprechenden Lageranordnung oder Drehverbindung in Form einer Kugeldrehverbindung. Derartige Kugeldrehverbindungen sind teuer und auf dem Markt nur mit erheblichen Lieferzeiten erhältlich.

Aufgabe der Erfindung ist es, eine Vorrichtung umlaufender Bauart zum Behandlung von Flaschen oder dergleichen Behältern aufzuzeigen, die ohne Einschränkung der Stabilität unter Vermeidung einer teuren Kugeldrehverbindung realisiert ist. Zur Lösung dieser Aufgabe ist eine Vorrichtung entsprechend dem Patentanspruch 1 ausgebildet. Ein Verfahren zum Vertrieb einer Vorrichtung ist Gegenstand des Patentanspruchs 27.

Bei der erfindungsgemäßen Vorrichtung ist als Lageranordnung oder Drehverbindung zwischen dem Rotor und dem statischen Teil der Vorrichtung bzw. dem Maschinengestell eine als Gleitbettlager ausgeführte Drehverbindung vorgesehen, welche auch mit einem großen Durchmesser, beispielsweise mit einem Durchmesser von 3 bis 4 m oder größer wesentlich preiswerter als herkömmliche Kugeldrehverbindungen gefertigt werden kann.

Unter "hydrostatischem und/oder hydrodynamischem Gleitbett" ist im Sinne der Erfindung ein Gleitbett bzw. eine Lageranordnung als solches zu verstehen, bei welcher alternativ oder ergänzend die konstruktiven Merkmale einer hydrodynamischen Lagerung als auch die konstruktiven Merkmale einer hydrostatischen Lagerung Anwendung oder Verwendung finden können. Zu den konstruktiven Merkmalen einer hydrodynamischen Lagerung zählen z.B. bei Axiallagern das Einbringen von Staustufen oder Keilflächen in eine der beiden Lauf- oder Lagerflächen.
Zu den konstruktiven Merkmalen einer hydrostatischen Lagerung zählt z.B. die Anwendung einer Vorrichtung zur Druckbeaufschlagung und/oder Förderung des Gleitfluids. Die nachfolgenden Formulierungen in Beschreibung und Ansprüchen sind stets so zu verstehen, dass erfindungsgemäß die Anwendung konstruktiver Merkmale einer hydrodynamischen Lagerung als auch die Anwendung konstruktiver Merkmale einer hydrostatischen Lagerung vorgesehen sind, und zwar je nach den Erfordernissen alternativ oder ergänzend.

Unter "Gleitbettlager" im Sinne der Erfindung ist ein Lager zu verstehen, welches wenigstens zwei einen Lagerspalt zwischen sich bildende Lagerelemente, vorzugsweise ringförmige Lagerelemente aufweist und bei welchem der Lagerspalt vorzugsweise zumindest im Betrieb der Vorrichtung mit einem Gleitfluid unter Druck beaufschlagt bzw. ausgefüllt ist, welches ein Gleitbett zwischen den Lagerelementen bildet und welches von wenigstens einer Versorgungseinheit mit dem erforderlichen Druck zur Verfügung gestellt wird. Zumindest dann, wenn die Drehverbindung zwischen dem Rotor und dem Maschinengestell von nur einem Gleitbettlager gebildet ist, ist dieses Gleitbettlager so ausgeführt, dass es als Axiallager und auch als Radiallager wirkt.

Unter "Lagerspalt" ist im Sinne der Erfindung generell derjenige Raum unabhängig von seiner speziellen Formgebung zu verstehen, der zwischen den sich relativ zu einander bewegenden Lagerelementen gebildet und mit dem Gleitfluid unter Druck beaufschlagt bzw. ausgefüllt ist oder beispielsweise von dem Gleitfluid unter Druck durchströmt wird.

Die erfindungsgemäße Vorrichtung bzw. das wenigstens eine Gleitbettlager sind weiterhin so ausgeführt, dass das Gleitbettlager bzw. der wenigstens eine Lagerspalt Bestandteil eines Kreislaufs für das Gleitfluid sind, welcher (Kreislauf) u.a. auch die wenigstens eine Versorgungseinheit umfasst. Das Gleitfluid wird dann während des Betriebes der Vorrichtung dem wenigstens einen Gleitbettlager per manent oder intermittierend von der Versorgungseinheit über einen Vorlauf zugeführt und aus dem Gleitbettlager über einen Rücklauf an die Versorgungseinheit zurückgeführt, wobei in der Rückführung beispielsweise eine vorzugsweise steuerbare Drossel und/oder ein entsprechendes Steuerventil vorgesehen sind. Durch Ansteuerung der Pumpe und/oder der in der Rückführung vorgesehenen Drossel werden in die Betriebsparameter des Gleitbettlagers und dabei insbesondere der Gleitfluid-Druck, die Gleitfluid-Temperatur im Gleitbettlager sowie der Volumenstrom des Gleitfluids an das Gleitbettlager gesteuert oder geregelt.

Grundsätzlich besteht auch die Möglichkeit, die Vorrichtung bzw. das wenigstens eine Gleitbettlager so zu betreiben, dass vor Inbetriebnahme der Vorrichtung der wenigstens eine Lagerspalt mit dem Gleitfluid derart beaufschlagt wird, dass er das Gleitfluid dann mit der erforderlichen Menge und dem erforderlichen Druck enthält. Ohne eine permanente Zuführung des Gleitfluids an den Lagespalt erfolgt über die wenigstens eine Versorgungseinheit lediglich eine Kompensation solcher Gleitfluid-Mengen, die durch Leckage verloren gehen. Diese Kompensation erfolgt erfindungsgemäß aus einem Gleitfluid-Druckspeicher, beispielsweise aus einem Kolbenspeicher.

Als Gleitfluid eignen sich z.B. Flüssigkeiten auf Wasser- und/oder Silikon- und/oder Ölbasis, vorzugsweise ernährungsphysiologisch unbedenkliche Flüssigkeiten. Das Gleitfluid ist beispielsweise keimtötend, antibakteriell, fungizid wirkend oder keimvermindernd ausgebildet oder mit einem entsprechenden Zusatz versehen. Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren an Ausführungsbeispielen näher erläutert. Es zeigen:
- Fig. 1: in vereinfachter Darstellung und im Teilschnitt eine als Rundläufer ausgebildete Behandlungsmaschine für Flaschen oder dergleichen Behälter, in Form einer Füllmaschine umlaufender Bauart;
- Fig. 2: in vergrößerter schematischer Schnittdarstellung das als Hydro-Gleitbettlager ausgebildete Lager zur Lagerung des Rotors zusammen mit einer Versorgungseinheit zum Bereitstellen eines Gleitfluids unter Druck;
- Fig. 3 und 4: jeweils in Einzeldarstellungen Teilschnitte der Lagerelemente des Gleitbettlagers;
- Fig. 5: einen Teilschnitt durch das Gleitbettlager einer weiteren Ausführungsform.

In den Figuren ist 1 eine Maschine oder Vorrichtung umlaufender Bauart zum Behandeln von Behältern bzw. Flaschen 2. Die Vorrichtung 1 besteht im Wesentlichen aus einem Maschinengestell 3 und aus einem an diesem Maschinengestell 3 um eine vertikale Maschinenachse VA drehbar gelagerten Rotor 4, der durch einen nicht dargestellten Antrieb um die Achse VA umlaufend angetrieben ist.

Bei der dargestellten Ausführungsform ist die Vorrichtung 1 als Füllmaschine ausgebildet. Dem entsprechend sind am Umfang des Rotors 4 mehrere Füllstationen gebildet, und zwar jeweils bestehend aus einem Füllelement 5 und aus einem unter jedem Füllelement 5 angeordneten Flaschenteller 6 mit Hubeinrichtung 7 zum Anheben und Absenken der mit ihrem Boden auf den Flaschentellern 6 aufrecht stehend angeordneten Flaschen 2 gegen das zugehörige Füllelement 5 bzw. von dem Füllelement 5, wie dies dem Fachmann bekannt ist.

Weitere am Rotor 4 vorgesehene und mit diesem umlaufende Funktionselemente sind u.a. ein Ringkessel 8 zur Bereitstellung des in die Flaschen abzufüllenden flüssigen Füllgutes, Steuermittel zur Steuerung der einzelnen Füllelemente 5 sowie auch ein Steuerantrieb 9 zum Anheben und Absenken eines die Füllelemente 5 und den Ringkessel 8 aufweisenden oberen Rotorteils 4.1 gegenüber einem unteren, auf dem Maschinenrahmen 3 gelagerten Rotorteil 4.2 in Richtung der Achse VA zur Anpassung an unterschiedliche Flaschengrößen usw. Dargestellt ist in der Figur 1 weiterhin auch eine von mehreren Säulen 10 für eine ortsfeste, d.h. mit dem Rotor 4 nicht umlaufende Steuerkurve 11, mit der die Füllelemente 5 über Steuerrollen zusammen wirken.

Zur Lagerung des Rotors 4 an dem Maschinengestell 3 dient eine Drehverbindung in Form eines hydrodynamischen und/oder hydrostatischen Gleitbrettlagers 12, welches ringförmig ausgebildet und achsgleich mit der Achse VA angeordnet ist, die Achse VA aber mit einem großen radialen Abstand umschließt, der bei der dargestellten Ausführungsform etwa 50 bis 60% des Radius beträgt, den der Rotor 4 an seinem mit dem Füllelementen 5 versehenen Umfang aufweist.

Das Gleitbettlager 12 besteht u.a. aus einem unteren, die Achse VA konzentrisch umschließenden und um diese Achse rotationssymmetrisch ausgebildeten ringförmigen Lagerelement 13, welches an der dem Rotor 4 zugewandten Oberseite des Maschinengestells 3 vorgesehen ist, sowie aus einem oberen, rotorseitigen, ebenfalls ringförmig ausgebildeten und die Achse VA konzentrisch umschließenden sowie um diese Achse rotationssymmetrisch ausgebildeten Lagerelement 14, welches an der dem Maschinenrahmen 3 zugewandten Unterseite des Rotors 4 vorgesehen ist.

Bei der dargestellten Ausführungsform besitzt das untere rahmenseitige Lagerelement 13 ein Querschnittsprofil, welches sich im wesentlichen aus einen unteren, ringförmigen Abschnitt 13.1 mit einer in einer Ebene senkrecht zur Achse VA angeordneten Unterseite oder Ringfläche und aus einem Abschnitt 13.2 zusammensetzt, der stegartig mit einer gegenüber dem Abschnitt 13.1 reduzierten radialen Breite ausgeführt ist und in der Mitte des Abschnittes 13.1 über dessen Oberseite vorsteht.

Das ringförmige Lagerelement 13 mit seiner radial außen liegenden kreiszylinderförmigen konvexen Außenfläche 15 und mit seiner ebenfalls kreiszylinderförmigen konkaven Innenfläche 16 ist somit an seiner dem Rotor 4 zugewandten Oberseite mit mehreren, die Achse VA konzentrisch umschließenden Ringflächen ausgebildet, und zwar beidseitig vom Abschnitt 13.2 mit jeweils einer Ringfläche 17 und 18, an der Oberseite des Abschnittes 13.2 mit einer Ringfläche 19 und an den beiden Seiten des Abschnittes 13.2 jeweils mit einer Ringfläche 20 und 21. Die Ringflächen 17 - 19 sind bei der dargestellten Ausführungsform jeweils in Ebenen senkrecht zur Achse VA angeordnet. Die Ringflächen 20 und 21 sind kreiszylinderförmig die Achse VA umschließend ausgebildet, und zwar die bezogen auf die Achse VA weiter außen liegende Ringfläche 20 konvex und die bezogen auf die Achse VA weiter innen liegende Ringfläche 21 konkav. Weiterhin schließen bei der dargestellten Ausführungsform die Ringflächen 17 - 21 jeweils im Querschnittsprofil (Figur 3) rechtwinklig aneinander an. Im Bereich der Außenfläche 15 und der Innenfläche 16 ist das Lagerelement zusätzlich jeweils mit einem über die benachbarte Ringfläche 17 bzw. 18 vorstehenden ringartigen Vorsprung 22 bzw. 23 versehen.

Das rotorseitige Lagerelement 14 besteht bei der dargestellten Ausführungsform aus einem Ringkörper 14.1 mit einer kreiszylinderförmigen Außenfläche 24 und einer kreiszylinderförmigen Innenfläche 25, die die Achse VA konzentrisch umschließen. An der dem Rotor 4 abgewandten Unterseite ist das Lagerelement 14 mit einer ringförmigen Nut 26 versehen, die die Achse VA ebenfalls konzentrisch umschließt und im Querschnitt der Querschnittsform des Abschnittes 13.2 angepasst ist. Das Lagerelement 14 bildet somit an einer Unterseite mehrere aneinander anschließende Ringflächen, nämlich die Ringflächen 27, 28 und 29, die jeweils in Ebenen senkrecht zur Achse VA angeordnet sind und von denen die Ringfläche 28 die Bodenfläche der Nut 26 bildet, sowie weiterhin die Ringflächen 30 und 31, die als Seitenflächen der Nut 26 die Achse VA als kreiszylinderförmige Flächen konzentrisch umschließen und von denen die Ringfläche 30 bezogen auf die Achse VA die außen liegende konkave und die Ringfläche 31 die innen liegende konvexe seitliche Begrenzungsfläche der Nut 26 sind. Das Lagerelement 14 ist an seinen Ringflächen 27 und 29 mit jeweils einer Ringdichtung 32 bzw. 33 versehen, die die Achse VA ebenfalls konzentrisch umschließen und geringfügig über die jeweilige Ringfläche 27 bzw. 29 vorstehen.

Das Lagerelement 14 ist auf das Lagerelement 13 derart aufgesetzt, dass der Abschnitt 13.2 in der Nut 26 aufgenommen ist und zwischen den Ringflächen 17 - 21, einerseits und den Ringflächen 27 - 31, andererseits ein Lagerspalt 34 gebildet ist, der im Betrieb der Vorrichtung 1 bzw. im bestimmungsgemäßen Betrieb des Gleitbettlagers 12 mit einem Gleitfluid unter Druck ausgefüllt ist. Das Lagerelement 14 ist weiterhin auf das Lagerelement 13 so aufgesetzt, dass das Lagerelement 14 an seiner Außenfläche 24 und seiner Innenfläche 25 zwischen den Vorsprüngen 22 und 23 aufgenommen ist.

Der Anordnung der Ringflächen 17 - 21 bzw. 27 - 31 entsprechend besitzt der Lagerspalt 34 mehrere aneinander anschließende ringförmige Abschnitte. Im Bereich der Außenseite 24 und Innenseite 25 des Lagerelementes 14 ist der das Gleitfluid unter Druck aufnehmende Lagerspalt 34 jeweils radial außen bzw. radial innen durch die Ringdichtungen 32 bzw. 33 begrenzt bzw. abgeschlossen.

Mit 35 ist eine Versorgungseinheit zur Bereitstellung des Gleitfluids unter Druck bezeichnet. Die Versorgungseinheit 35 besteht im Wesentlichen aus einem Tank 36 und einer Pumpe 37, die mit ihrem Einlass mit dem Tank 36 in Verbindung steht und an ihrem Auslass über Druckleitungen 38 und 39 das Gleitfluid unter Druck zur Verfügung stellt.

Die Leitungen 38 und 39 sind an im Lagerelement 13 ausgebildete Kanäle 40 (Leitung 38) bzw. 41 (Leitung 39) angeschlossen. Jeder Kanal 40 besitzt eine Vielzahl von Öffnungen 40.1 und 40.2, von denen die Öffnungen 40.1 an der Ringfläche 17 und die Öffnungen 40.2 an der Ringfläche 20 münden. In analoger Weise besitzt jeder Kanal 41 ebenfalls eine Vielzahl von Öffnungen oder Mündungen 41.1 und 41.2, von denen die Öffnungen 41.1 an der Ringfläche 18 und die Öffnungen 41.2 an der Ringfläche 21 vorgesehen sind. Um eine möglichst gleichmäßige Verteilung des Gleitfluids unter Druck im gesamten, die Achse VA umschließenden Spalt 34 zu erreichen, sind um die Achse VA verteilt mehrere Kanäle 40 und 41 vorgesehen, die jeweils über die Leitungen 38 und 39 oder eine entsprechende Ringleitung mit dem Ausgang der Pumpe 37 in Verbindung stehen, oder aber zumindest ein die Öffnungen 40.1, 40.2 bzw. 41.1, 41.2 aufweisender Teil eines oder mehrere Kanäle 40 bzw. 41 ist als ein die Achse VA zumindest teilweise umschließende Verteilerkanal ausgeführt und/oder die Öffnungen 40.1, 40.2 bzw. 41.1 und 41.2 sind als Nuten ausgebildet, die die Achse VA zumindest auf einem Teilbereich ringförmig oder teilringförmig umschließen und somit eine Verteilung des Gleitfluids im Lagerspalt 34 bewirken.

Außerhalb des Lagerspaltes 34, d.h. bezogen auf die Ringdichtungen 32 und 33 radial außen bzw. radial innen liegend ist jeweils zwischen dem Vorsprung 22 und der Ringdichtung 32 bzw. dem Vorsprung 23 und der Ringdichtung 33 ein Ringraum 42 bzw. 43 gebildet, der über eine Leitung 44 bzw. 45 mit dem Tank 36 in Verbindung steht, so dass an den Dichtungen 32 und 33 durch Leckage austretendes Gleitfluid in den Ringräumen 42 und 43 gesammelt an den Tank 36 zurückgeleitet wird.

Mit 46 ist schematisch ein Fluidkanal bezeichnet, der den zwischen der Oberseite des Abschnittes 13.2 und dem Boden der Nut 26, d.h. den zwischen den Ringflächen 19 und 28 gebildeten Teil des Lagerspaltes 34 über eine vorzugsweise steuerbare Drossel 47 oder ein vorzugsweise steuerbares Ventil mit dem Tank 36 verbindet. Im Fluidkanal ist beispielsweise auch ein Druckmesser 48 zum Messen des Gleitfluid-Drucks im Lagerspalt 34 vorgesehen. Der Druckmesser 48 liefert ein dem Gleitfluid-Druck entsprechendes Messsignal an eine elektrische bzw. elektronische Steuereinrichtung 49, mit der der Gleitfluid-Druck im Lagerspalt 34 zumindest während des Betriebes der Vorrichtung 1 überwacht und gesteuert oder geregelt wird, und zwar beispielsweise durch entsprechende Ansteuerung der Drossel 47 und/oder der Pumpe 37.

Bevorzugt wird das Gleitbettlager 12 so betrieben, dass die Pumpe 37 ständig ein Volumenstrom des Gleitfluids unter Druck an das Gleitbettlager 12 bzw. an den dortigen Lagerspalt 34 fördert und das Gleitfluid vom Gleitbettlager 12 über den vom Fluidkanal 46 gebildeten Rücklauf an den Tank 36 zurückgeleitet wird. Mit der Überwachungs- und Steuereinrichtung 49 wird unter Verwendung geeigneter Messeinrichtungen, z.B. unter Verwendung der Durchflussmesser 50 und 51 in den Leitungen 38 und 39 der Volumenstrom des Gleitfluids an das Gleitbettlager 12 gemessen, überwacht und gesteuert oder geregelt. Weiterhin erfolgt auch eine Überwachung der Temperatur insbesondere des Gleitfluids im Lagerspalt 34 und/oder des an den Tank 36 zurückgeführten Gleitfluids, beispielsweise durch einen im Fluidkanal 46 vorgesehenen, nicht dargestellten Temperatursensor, dessen Signale ebenfalls der Überwachungs- und Steuereinrichtung 49 zugeführt werden.

Es besteht aber weiterhin auch die Möglichkeit, das Gleitbettlager 12 so zu betreiben, dass das Gleitfluid dem Lagerspalt 34 nicht ständig zufließt und aus diesem gesteuert abgeführt wird, sondern das Gleitfluid vor Inbetriebnahme der Vorrichtung 1 dem Lagerspalt 34 mit der Pumpe 37 unter Druck in der erforderlichen Menge zugeführt wird und im Lagerspalt 34 während des Betriebes der Vorrichtung 1 verbleibt, wobei lediglich Verluste des Gleitfluids durch Leckagen über die Pumpe 37 oder aber, erfindungsgemäß, über einen Speicher 54 ausgeglichen werden, der einen Vorrat des Gleitfluids unter Druck enthält und beispielsweise als Kolbenspeicher ausgebildet ist.

Als Gleitfluid eignet sich beispielsweise eine Flüssigkeit auf Wasser- und/oder Ölbasis, d.h. eine Flüssigkeit, die in wesentlichen Teilen aus Wasser mit entsprechenden Zusätzen und/oder aus Öl oder einem Ölgemisch besteht. Bevorzugt ist das Gleitfluid keimtötend, antibakteriell, fungizid oder zumindest keimvermindernd ausgebildet oder enthält einen entsprechenden Zusatz. Als Gleitfluid wird bevorzugt ein ernährungsphysiologisch unbedenklicher Stoff, beispielsweise eine ernährungsphysiologisch unbedenkliche Flüssigkeit verwendet. Dieses ist insbesondere dann von besonderem Vorteil, wenn die erfindungsgemäß vorgeschlagene Vorrichtung innerhalb der Lebensmittelindustrie zum Einsatz gelangt, wo bei eventuellen Leckagen mit Austritt von Gleitfluid, produktschädigende Wirkungen auf jeden Fall sicher vermieden werden müssen.

Die Figur 5 zeigt in vergrößerter Darstellung eine weitere Ausführungsform des Gleitbettlagers 12 im Bereich der äußeren Ringdichtung 32. Dieser Ringdichtung ist eine weitere Ringdichtung 32a zugeordnet, die die mit ihrer Achse achsgleich mit der Achse VA angeordnet ist und die ebenfalls gegen die Ringfläche 17 anliegt, so dass zwischen den Ringdichtungen 32 und 32a ein ringförmiger Inspektions- oder Überwachungsraum 52 gebildet ist, der über eine Leitung 53 spülbar und/oder inspizierbar ist und beispielsweise zur Überprüfung der Ringdichtungen 32 und 32a mit einem Druckmedium, z.B. mit dem Gleitfluid unter Druck beaufschlagbar ist.

Die Erfindung wurde voranstehend an Ausführungsbeispielen erläutert. Es versteht sich, dass Änderungen sowie Abwandlungen möglich sind, ohne dass dadurch der der Erfindung zugrunde liegende Erfindungsgedanke verlassen wird.

So ist es beispielsweise möglich, den Lagerspalt 34 durch weitere Ringdichtungen in mehrere voneinander hydrodynamisch und/oder hydrostatisch separierte Teilräume zu unterteilen, die dann jeweils über eigene gesteuerte Druckleitungen mit einer gemeinsamen Versorgungseinheit und/oder aber mit jeweils einer eigenständigen Versorgungseinheit für das unter Druck stehende Gleitfluid verbunden sind, in jedem Fall bevorzugt aber derart, dass die hydrostatischen und hydrodynamischen Zustände oder Betriebsparameter des Gleitbettlagers 12, wie insbesondere Gleitfluid-Druck, Gleitfluid-Temperatur sowie Volumenstrom des zugeführten Gleitfluids in den Teilräumen unabhängig voneinander gesteuert oder geregelt werden können, und zwar insbesondere in Abhängigkeit von Messsignalen, die von entsprechenden, den einzelnen Teilräumen zugeordneten Messeinrichtung geliefert werden. Hierbei ist es dann auch möglich, den Gleitfluid-Druck in den einzelnen Teilräumen des Lagerspalts 34 der jeweiligen axialen sowie radialen Belastung des Gleitbettlagers 12 entsprechend optimal, insbesondere auch unabhängig voneinander einzustellen oder zu regeln.

Ebenfalls ist es beispielsweise möglich, das Gleitlagerbett 12 derart auszugestalten, dass den Anforderungen einer hydrodynamischen Lagerung in besonderer Weise Rechnung getragen werden. Dazu können beispielsweise Schmiertaschen, Staustufen und/oder bewegliche Kippelemente vorgesehen sein.

Ebenfalls ist es möglich, dass als Gleitlagerwerkstoff Bronzen oder Kupfer-Zinn-Knetlegierungen zu verwenden, welche aufgrund ihrer spezifischen Eigenschaften eine Schmierung durch Wasser ermöglichen, was einen Einsatz in der Lebensmittelindustrie ohne besondere Abdichtungsmaßnahmen ermöglicht.

### Bezugszeichenliste

- 1: Vorrichtung bzw. Maschine umlaufender Bauart
- 2: Flasche
- 3: Maschinenrahmen
- 4: Rotor
- 5: Füllelement
- 6: Flaschenteller
- 7: Hubeinrichtung
- 8: Ringkessel
- 9: Steuerantrieb
- 10: Säule
- 11: Steuerkurve
- 12: Gleitbettlager
- 13: Lagerelement
- 13.1, 13.2: Abschnitt des Lagerelementes 13
- 14: Lagerelement
- 14.1: Ringkörper des Lagerelementes 14
- 15: Außenfläche des Lagerelementes 13
- 16: Innenfläche des Lagerelementes 13
- 17 - 21: Ringflächen
- 22, 23: ringartiger Vorsprung
- 24: Außenfläche des Lagerelementes 14
- 25: Innenfläche des Lagerelementes 14
- 26: Nut
- 27 - 31: Ringfläche
- 32, 32a, 33: Dichtungsring
- 34: Lagerspalt
- 35: Versorgungseinrichtung für das Gleitfluid unter Druck
- 36: Tank
- 37: Pumpe
- 38, 39: Druckleitung
- 40, 41: Kanal
- 40.1, 40.2: Öffnung
- 41.1, 41.2: Öffnung
- 42, 43: Ring- oder Sammelraum
- 44, 45: Leitung
- 46: Fluidkanal
- 47: Drossel, vorzugsweise steuerbare Drossel
- 48: Drucksensor
- 49: Überwachungs- oder Steuerelektronik
- 50, 51: Durchflussmesser
- 52: Ringraum
- 53: Leitung
- 54: Gleitfluid-Druckspeicher
- VA: vertikale Maschinenachse

## Patentansprüche

1. Vorrichtung zum Behandeln von Flaschen oder dergleichen Behältern, mit einem an einem Maschinengestell (3) über eine Drehverbindung um eine Maschinenachse (VA) drehbar gelagerten und wenigstens Behälterträger (6) aufweisenden Rotor (4), wobei die Drehverbindung zumindest ein am Maschinengestell (3) vorgesehenes erstes Lagerelement (13) und ein am Rotor (4) vorgesehenes zweites Lagerelement (14) aufweist, und wobei in wenigstens einem zwischen den Lagerelementen (13, 14) gebildeten Lagerspalt (34) Lagermittel vorgesehenen sind, die eine Relativbewegung zwischen den Lagerelementen (13, 14) bei gleichzeitiger Übertragung von Lagerkräften ermöglichen, wobei die Drehverbindung wenigstens ein Gleitbettlager (12) ist, und dass der wenigstens eine Lagerspalt (34) mit einem Gleitfluid unter Druck beaufschlagbar ist, welches die Lagermittel in Form eines hydrostatischen und/oder hydrodynamischen Gleitbettes bildet, **gekennzeichnet durch**, wenigstens einen Druckspeicher (54) zum Bereitstellen des Gleitfluids im Lagerspalt (34) unter Druck.

2. Vorrichtung nach Anspruch 1, **dadurch gekennzeichnet, dass** das wenigstens eine Gleitbettlager (12) als Axiallager ausgebildet ist.

3. Vorrichtung nach Anspruch 1 oder 2, **dadurch gekennzeichnet, dass** das wenigstens eine Gleitbettlager (12) als Radiallager ausgebildet ist.

4. Vorrichtung nach einem der vorhergehenden Ansprüche, **dadurch gekennzeichnet, dass** das Gleitfluid ein ernährungsphysiologisch unbedenkliches Fluid ist.

5. Vorrichtung nach einem der vorhergehenden Ansprüche, **dadurch gekennzeichnet, dass** das Gleitfluid eine Flüssigkeit ist, vorzugsweise eine Flüssigkeit auf Wasser- und/oder Silikon- und/oder Ölbasis.

6. Vorrichtung nach einem der vorhergehenden Ansprüche, **dadurch gekennzeichnet, dass** das Gleitfluid keimtötende und/oder antibakterielle und/oder fungizide und/oder keimvermindernde Eigenschaften aufweist.

7. Vorrichtung nach einem der vorhergehenden Ansprüche, **gekennzeichnet durch** wenigstens eine mit dem wenigstens einen Lagerspalt (34) in Verbindung stehende Versorgungseinheit (35) zum Bereitstellen des Gleitfluids unter Druck.

8. Vorrichtung nach Anspruch 7, **dadurch gekennzeichnet, dass** die wenigstens eine Versorgungseinheit (35) wenigstens eine Pumpe (37) sowie einen Tank (36) aufweist.

9. Vorrichtung nach einem der vorhergehenden Ansprüche, **dadurch gekennzeichnet, dass** die Lagerelemente (13, 14) jeweils ringartig ausgebildet und mit ihrer Ringachse achsgleich mit der Maschinenachse (VA) angeordnet sind.

10. Vorrichtung nach einem der vorhergehenden Ansprüche, **dadurch gekennzeichnet, dass** an wenigstens einer den Lagerspalt (34) begrenzenden Fläche wenigstens eines Lagerelementes (13, 14) zumindest eine Öffnung (40.1, 40.2, 41.1, 41.2) zum Einbringen des Gleitfluids unter Druck in den Lagerspalt (34) vorgesehen ist.

11. Vorrichtung nach Anspruch 10, **dadurch gekennzeichnet, dass** an wenigstens einem Lagerelement (13) eine Vielzahl von Öffnungen (40.1, 40.2, 41.1, 41.2) vorgesehen sind.

12. Vorrichtung nach Anspruch 11, **dadurch gekennzeichnet, dass** die Öffnungen (40.1, 40.2, 41.1, 41.2) in einer Drehrichtung des zweiten Lagerelementes (14) verteilt und/oder bezogen auf die Maschinenachse (VA) radial und/oder axial gegeneinander versetzt vorgesehen sind.

13. Vorrichtung nach einem der Ansprüche 10-12, **dadurch gekennzeichnet, dass** zumindest ein Teil der Öffnungen (40.1, 40.2, 41.1, 41.2) als ringförmige oder teilringförmige Schlitze ausgebildet ist.

14. Vorrichtung nach einem der vorhergehenden Ansprüche, **dadurch gekennzeichnet, dass** der wenigstens eine Lagerspalt (34) wenigstens zwei die Maschinenachse (VA) ringförmig umschließende Abschnitte aufweist, die einen Winkel miteinander einschließen, und von denen beispielsweise ein Abschnitt in einer Ebene senkrecht zur Maschinenachse (VA) angeordnet ist und ein Abschnitt die Maschinenachse (VA) kreiszylinderförmig oder kegelringförmig umschließend ausgebildet ist.

15. Vorrichtung nach einem der vorhergehenden Ansprüche, **dadurch gekennzeichnet, dass** die beiden Lagerelemente (13, 14) des wenigstens einen Gleitbettlagers (12) nach Art einer einfachen oder zweifachen oder mehrfachen rotationssymmetrischen Nut- und Federanordnung ausgebildet sind.

16. Vorrichtung nach einem der vorhergehenden Ansprüche, **dadurch gekennzeichnet, dass** der Lagerspalt (34) in wenigstens zwei durch Dichtungselemente voneinander getrennte Teilräume unterteilt ist.

17. Vorrichtung nach Anspruch 16, **dadurch gekennzeichnet, dass** jeder Teilraum über wenigstens eine eigenständige, vorzugsweise steuerbare Druckleitung oder Druckverbindung mit einer gemeinsamen Versorgungseinheit (35) für das Gleitfluid verbunden ist oder aber für jeden Teilraum eine eigenständige Versorgungseinheit (35) für das Gleitfluid vorgesehen ist.

18. Vorrichtung nach Anspruch 16 oder 17, **dadurch gekennzeichnet, dass** die Betriebsparameter, insbesondere der Gleitfluid-Druck, die Gleitfluid-Temperatur sowie der Volumenstrom des Gleitfluids für die Teilräume individuell steuerbar sind.

19. Vorrichtung nach einem der vorhergehenden Ansprüche, **dadurch gekennzeichnet, dass** der wenigstens eine Lagerspalt (34) nach außen hin durch Dichtungen, beispielsweise durch die Maschinenachse (VA) konzentrisch umschließende Ringdichtungen (32, 32a, 33) abgedichtet ist.

20. Vorrichtung nach einem der vorhergehenden Ansprüche, **dadurch gekennzeichnet, dass** das Gleitbrettlager (12) oder wenigstens eine Dichtung (32, 32a) einen Inspektionsraum (52) aufweisen, der gegenüber dem Lagerspalt (34) abgedichtet ist.

21. Vorrichtung nach Anspruch 20, **dadurch gekennzeichnet, dass** der Inspektionsraum (52) über wenigstens eine Leitung (53) inspizierbar und/oder spülbar ist und/oder mit wenigstens einer Mess- und/oder Auswerteinheit insbesondere zur Zustandskontrolle wenigstens einer Dichtung (32, 32a) verbunden ist.

22. Vorrichtung nach einem der vorhergehenden Ansprüche, **gekennzeichnet durch** wenigstens eine Drossel (47) und/oder wenigstens ein Ventil, vorzugsweise steuerbare Drossel und/oder Steuerventil, in einem Fluidrücklauf (46) zum Abführen, vorzugsweise zum gesteuerten Abführen des Gleitfluids aus dem Lagerspalt (34) und/oder zur Steuerung oder Regelung des Gleitfluid-Drucks im Lagerspalt (34).

23. Vorrichtung nach einem der vorhergehenden Ansprüche, **gekennzeichnet durch** wenigstens einen Durchflussmesser (50, 51) zur Erzeugung eines dem Volumenstrom des Gleitfluids an den Lagerspalt (34) entsprechenden Messsignals.

24. Vorrichtung nach einem der vorhergehenden Ansprüche, **gekennzeichnet durch** wenigstens einen Drucksensor und/oder Temperatursensor zur Erzeugung eines dem Gleitfluid-Druck und/oder der Gleitfluid-Temperatur im Lagerspalt (34) entsprechenden Messsignals.

25. Vorrichtung nach einem der vorhergehenden Ansprüche, **gekennzeichnet durch** eine Überwachungs- oder Steuerelektronik (49) zur Steuerung oder Regelung des Gleitfluid-Drucks und/oder des Volumenstroms in einem Gleitfluid-Vorlauf an das wenigstens eine Gleitbettlager (12) und/oder des Volumenstroms in einem Gleitfluid-Rücklauf von dem wenigstens einen Gleitbettlager.

26. Vorrichtung nach einem der vorhergehenden Ansprüche, **dadurch gekennzeichnet, dass** sie als Füllmaschine oder Rinser oder Blasmaschine zum Herstellen von Behältern durch Blasformen oder als Etikettiermaschine ausgebildet ist.

27. Verfahren zum Betrieb einer Maschine oder Vorrichtung umlaufender Bauart nach einem der vorhergehenden Ansprüche, **dadurch gekennzeichnet, dass** der wenigstens eine Lagerspalt (34) des wenigstens einen Gleitbettlagers (12) gesteuert oder geregelt mit dem das Gleitbett zwischen den wenigstens zwei Lagerelementen (13, 14) bildenden Gleitfluid unter Druck beaufschlagt wird.

28. Verfahren nach Anspruch 27, **dadurch gekennzeichnet, dass** das Gleitfluid durch das wenigstens eine Gleitbettlager (12) bzw. durch den wenigstens einen Lagerspalt (34) permanent oder intermittierend im Umlauf gefördert wird.

29. Verfahren nach Anspruch 27 oder 28, **gekennzeichnet, durch** die Verwendung eines Gleitfluids aus einem ernährungsphysiologisch unbedenklichen Stoff oder Material.

30. Verfahren nach einem der Ansprüche 27- 29, **gekennzeichnet durch** die Verwendung eines Gleitfluids auf Wasser- und/oder Ölbasis.

31. Verfahren nach einem der Ansprüche 27-30, **gekennzeichnet durch** die Verwendung eines Gleitfluids mit keimtötenden und/oder antibakteriellen und/oder fungiziden und/oder keimvermindernden Eigenschaften.

32. Verfahren nach einem der Ansprüche 27-31, **dadurch gekennzeichnet, dass** bei einem in mehrere Teilräume unterteilten Lagerspalt (34) die Betriebsparameter, insbesondere der Gleitfluid-Druck und/oder die Gleitfluid-Temperatur und/oder der Volumenstrom des Gleitfluids individuell gesteuert oder geregelt werden, und zwar vorzugsweise in Abhängigkeit von Messsignalen wenigstens eines Druck- und/oder Temperatursensors (48) oder wenigstens eines Durchflussmessers (50, 51).

33. Verfahren nach einem der Ansprüche 27-32, **dadurch gekennzeichnet, dass** die Kompensation von Gleitfluid-Verlusten, insbesondere von durch Leckage bedingten Gleitfluid-Verlusten durch die wenigstens eine Versorgungseinheit (35) und/oder durch einen Druckspeicher (54) für das Gleitfluid, beispielsweise durch einen Kolbenspeicher erfolgt.

## Claims

1. Device for treating bottles or similar containers, having a rotor (4) rotatably supported on a machine frame (3) about a machine axis (VA) by means of a rotating connection, and comprising at least container holders (6), the rotating connection comprising at least one first bearing element (13) provided on the machine frame (3) and a second bearing element (14) provided on the rotor (4), bearing means being provided in at least one bearing gap (34) formed between the bearing elements (13, 14) and allowing a relative motion between the bearing elements (13, 14) while simultaneously transferring bearing forces, wherein the rotating connection is at least one sliding bearing (12), and that the at least one bearing gap (34) can be acted on by a sliding fluid under pressure, forming the bearing means in the form of a hydrostatic and/or hydrodynamic sliding bed, **characterised by** at least one pressure accumulator (54) for providing the sliding fluid in the bearing gap (34) under pressure.

2. Device according to claim 1, **characterised in that** the at least one sliding bearing (12) is designed as an axial bearing.

3. Device according to claim 1 or 2, **characterised in that** the at least one sliding bearing (12) is designed as a radial bearing.

4. Device according to any one of the preceding claims, **characterised in that** the sliding fluid is a nutritionally safe fluid.

5. Device according to any one of the preceding claims, **characterised in that** the sliding fluid is a liquid, preferably a water- and/or silicone- and/or oil-based liquid.

6. Device according to any one of the preceding claims, **characterised in that** the sliding fluid has germicidal and/or antibacterial and/or fungicidal and/or germ-reducing properties.

7. Device according to any one of the preceding claims, **characterised by** at least one supply unit (35), connected with the at least one bearing gap (34), for providing the sliding fluid under pressure.

8. Device according to claim 7, **characterised in that** the at least one supply unit (35) has at least a pump (37) and a tank (36).

9. Device according to any one of the preceding claims, **characterised in that** the bearing elements (13, 14) each are of a ring-like design and, with their ring axis, are arranged on the same axis as the machine axis (VA).

10. Device according to any one of the preceding claims, **characterised in that** on at least one surface of at least one bearing element (13, 14), said surface limiting the bearing gap (34), at least one opening (40.1, 40.2, 41.1, 41.2) is provided for introducing the sliding fluid under pressure into the bearing gap (34).

11. Device according to claim 10, **characterised in that** a plurality of openings (40.1, 40.2, 41.1, 41.2) are provided on at least one bearing element (13).

12. Device according to claim 11, **characterised in that** the openings (40.1, 40.2, 41.1, 41.2) in a direction of rotation of the second bearing element (14) are provided distributed and/or, relating to the machine axis (VA), radially and/or axially offset from each other.

13. Device according to any one of claims 10-12, **characterised in that** at least a part of the openings (40.1, 40.2, 41.1, 41.2) is designed as ring-shaped or partially ring-shaped slots.

14. Device according to any one of the preceding claims, **characterised in that** the at least one bearing gap (34) has at least two sections, annularly surrounding the machine axis (VA), which together enclose an angle and of which, for example, a section is arranged in a plane perpendicular to the machine axis (VA) and a section is formed which surrounds the machine axis (VA) in the shape of a circular cylinder or tapered ring.

15. Device according to any one of the preceding claims, **characterised in that** the two bearing elements (13, 14) of the at least one sliding bearing (12) are designed in the manner of a singly or doubly or multiply rotationally symmetrical tongue and groove arrangement.

16. Device according to any one of the preceding claims, **characterised in that** the bearing gap (34) is divided into at least two partial spaces separated by sealing elements.

17. Device according to claim 16, **characterised in that** each partial space is connected by means of at least one independent, preferably controllable pressure line or pressure connection with a common supply unit (35) for the sliding fluid or, for each partial space, an independent supply unit (35) is provided for the sliding fluid.

18. Device according to claim 16 or 17, **characterised in that** the operational parameters, in particular the sliding fluid pressure, the sliding fluid temperature and the volumetric flow of the sliding fluid for the partial spaces can be individually controlled.

19. Device according to any one of the preceding claims, **characterised in that** the at least one bearing gap (34) is externally sealed by seals, for example by ring seals (32, 32a, 33) concentrically surrounding the machine axis (VA).

20. Device according to any one of the preceding claims, **characterised in that** the sliding bearing (12) or at least one seal (32, 32a) has an inspection area (52) which is sealed against the bearing gap (34).

21. Device according to claim 20, **characterised in that** the inspection area (52) can be inspected and/or flushed by means of at least one line (53) and/or is connected with at least one measurement and/or evaluation unit, in particular to check the condition of at least one seal (32, 32a).

22. Device according to any one of the preceding claims, **characterised by** at least one restrictor (47) and/or at least one valve, preferably a controllable restrictor and/or a control valve, in a fluid return (46) for discharging, preferably for controlled discharging of the sliding fluid from the bearing gap (34) and/or for controlling or regulating the sliding fluid pressure in the bearing gap (34).

23. Device according to any one of the preceding claims, **characterised by** at least one flow meter (50, 51) for generating a measuring signal which corresponds to the volumetric flow of the sliding fluid to the bearing gap (34).

24. Device according to any one of the preceding claims, **characterised by** at least one pressure sensor and/or temperature sensor for generating a measuring signal which corresponds to the sliding fluid pressure and/or the sliding fluid temperature in the bearing gap (34).

25. Device according to any one of the preceding claims, **characterised by** monitoring or control electronics (49) for controlling or regulating the sliding fluid pressure and/or the volumetric flow in a sliding fluid flow to the at least one sliding bearing (12) and/or the volumetric flow in a sliding fluid return of the at least one sliding bearing.

26. Device according to any one of the preceding claims, **characterised in that** it is designed as a filling machine or rinser or blowing machine for producing containers by blow moulding or as a labelling machine.

27. Method for operating a machine or device of a revolving design according to one of the preceding claims, **characterised in that** the at least one bearing gap (34) of the at least one sliding bearing (12) is charged under pressure, in a controlled or regulated manner, with the sliding fluid forming the sliding bed between the at least two bearing elements (13, 14).

28. Method according to claim 27, **characterised in that** the sliding fluid is conveyed, by the at least one sliding bearing (12) or by the at least one bearing gap (34), so as to circulate permanently or intermittently.

29. Method according to claim 27 or 28, **characterised by** the use of a sliding fluid made from a nutritionally safe substance or material.

30. Method according to any one of claims 27-29, **characterised by** the use of a sliding fluid based on water and/or oil.

31. Method according to any one of claims 27-30, **characterised by** the use of a sliding fluid with germicidal and/or antibacterial and/or fungicidal and/or germ-reducing properties.

32. Method according to any one of claims 27-31, **characterised in that**, for a bearing gap (34) divided into several partial spaces, the operating parameters, in particular the sliding fluid pressure and/or the sliding fluid temperature and/or the volumetric flow of the sliding fluid, are individually controlled or regulated, preferably depending on measuring signals at least of one pressure and/or temperature sensor (48) or of at least one flow meter (50, 51).

33. Method according to any one of claims 27-32, **characterised in that** the compensation of sliding fluid losses, in particular of sliding fluid losses due to leakage, is effected by the at least one supply unit (35) and/or by a pressure accumulator (54) for the sliding fluid, for example by a piston accumulator.

## Revendications

1. Dispositif de traitement de bouteilles ou de récipients similaires, comprenant un rotor (4) logé de manière à pouvoir tourner autour d'un axe de machine (VA) par l'intermédiaire d'une liaison de rotation au niveau d'un bâti de machine (3) et présentant au moins un support de récipients (6), sachant que la liaison de rotation présente au moins un premier élément de palier (13) prévu au niveau du bâti de machine (3) et un deuxième élément de palier (14) prévu au niveau du rotor (4), et sachant que sont prévus, dans au moins une fente de palier (34) formée entre les éléments de palier (13, 14), des moyens de palier, qui permettent un déplacement relatif entre les éléments de palier (13, 14) lors du transfert concomitant de forces de palier, sachant que la liaison de rotation est au moins un palier à lit glissant (12), et en ce que la fente de palier (34) au moins au nombre de une peut être alimentée en un fluide de glissement sous pression, qui constitue les moyens de palier sous la forme d'un lit glissant hydrostatique et/ou hydrodynamique, **caractérisé par** au moins un accumulateur de pression (54) servant à fournir le fluide de glissement dans la fente de palier (34) sous pression.

2. Dispositif selon la revendication 1, **caractérisé en ce que** le palier à lit glissant (12) au moins au nombre de un est réalisé sous la forme d'un palier axial.

3. Dispositif selon la revendication 1 ou 2, **caractérisé en ce que** le palier à lit glissant (12) au moins au nombre de un est réalisé sous la forme d'un palier radial.

4. Dispositif selon l'une quelconque des revendications précédentes, **caractérisé en ce que** le fluide de glissement est un fluide inoffensif au regard de la physiologie nutritionnelle.

5. Dispositif selon l'une quelconque des revendications précédentes, **caractérisé en ce que** le fluide de glissement est un fluide, de préférence un fluide à base d'eau et/ou de silicone et/ou d'huile.

6. Dispositif selon l'une quelconque des revendications précédentes, **caractérisé en ce que** le fluide de glissement présente des propriétés germicides et/ou antibactériennes et/ou fongicides et/ou réduit la présence de germes.

7. Dispositif selon l'une quelconque des revendications précédentes, **caractérisé par** au moins une unité d'alimentation (35) reliée à la fente de palier (34) au moins au nombre de une et servant à fournir le fluide de glissement sous pression.

8. Dispositif selon la revendication 7, **caractérisé en ce que** l'unité d'alimentation (35) au moins au nombre de une présente au moins une pompe (37) ainsi qu'un réservoir (36).

9. Dispositif selon l'une quelconque des revendications précédentes, **caractérisé en ce que** les éléments de palier (13, 14) sont réalisés respectivement de manière à présenter une forme annulaire et sont disposés par leur axe annulaire de manière coaxiale avec l'axe de machine (VA).

10. Dispositif selon l'une quelconque des revendications précédentes, **caractérisé en ce qu'**au moins une ouverture (40.1, 40.2, 41.1, 41.2) servant à introduire le fluide de glissement sous pression dans la fente de palier (34) est prévue au niveau au moins d'une surface, délimitant la fente de palier (34), d'au moins un élément de palier (13, 14).

11. Dispositif selon la revendication 10, **caractérisé en ce qu'**une pluralité d'ouvertures (40.1, 40.2, 41.1, 41.2) sont prévues au niveau au moins d'un élément de palier (13).

12. Dispositif selon la revendication 11, **caractérisé en ce que** les ouvertures (40.1, 40.2, 41.1, 41.2) sont réparties dans une direction de rotation du deuxième élément de palier (14) et/ou sont prévues de manière décalée radialement et/ou axialement les unes par rapport aux autres par rapport à l'axe de machine (VA).

13. Dispositif selon l'une quelconque des revendications 10 à 12, **caractérisé en ce qu'**au moins une partie des ouvertures (40.1, 40.2, 41.1, 41.2) sont réalisées sous la forme d'entailles présentant une forme annulaire ou une forme partiellement annulaire.

14. Dispositif selon l'une quelconque des revendications précédentes, **caractérisé en ce que** la fente de palier (34) au moins au nombre de une présente au moins deux sections entourant l'axe de machine (VA) de manière à présenter une forme annulaire, lesquelles sections forment un angle et parmi lesquelles par exemple une section est disposée dans un plan de manière perpendiculaire par rapport à l'axe de machine (VA) et une section est réalisée de façon à entourer l'axe de machine (VA) de manière à présenter une forme de cylindre circulaire ou une forme d'une bague conique.

15. Dispositif selon l'une quelconque des revendications précédentes, **caractérisé en ce que** les deux éléments de palier (13, 14) du palier à lit glissant (12) au moins au nombre de un sont réalisés à la manière d'un ensemble, symétrique en rotation, de rainure/ressort simple ou double ou multiple.

16. Dispositif selon l'une quelconque des revendications précédentes, **caractérisé en ce que** la fente de palier (34) est divisée en au moins deux espaces partiels séparés l'un de l'autre par des éléments d'étanchéité.

17. Dispositif selon la revendication 16, **caractérisé en ce que** chaque espace partiel est relié, par l'intermédiaire d'au moins une conduite de pression autonome, de préférence pouvant être commandée, ou par l'intermédiaire d'une liaison de pression, à une unité d'alimentation (35) commune pour le fluide de glissement, ou **en ce qu'**est prévue pour chaque espace partiel une unité d'alimentation (35) autonome pour le fluide de glissement.

18. Dispositif selon la revendication 16 ou 17, **caractérisé en ce que** les paramètres de fonctionnement, en particulier la pression du fluide de glissement, la température du fluide de glissement ainsi que le débit volumique du fluide de glissement peuvent être pour les espaces partiels commandés de manière individuelle.

19. Dispositif selon l'une quelconque des revendications précédentes, **caractérisé en ce que** la fente de palier (34) au moins au nombre de une est étanchéifiée vers l'extérieur par des joints d'étanchéité, par exemple par des joints d'étanchéité annulaires (32, 32a, 33) entourant de manière concentrique l'axe de machine (VA).

20. Dispositif selon l'une quelconque des revendications précédentes, **caractérisé en ce que** le palier à lit glissant (12) ou au moins un joint d'étanchéité (32, 32a) présentent un espace d'inspection (52), qui est étanchéifié par rapport à la fente de palier (34).

21. Dispositif selon la revendication 20, **caractérisé en ce que** l'espace d'inspection (52) peut être inspecté et/ou rincé par l'intermédiaire d'au moins une conduite (53) et/ou est relié à au moins une unité de mesure et/ou d'analyse en particulier aux fins du contrôle de l'état d'au moins un joint d'étanchéité (32, 32a).

22. Dispositif selon l'une quelconque des revendications précédentes, **caractérisé par** au moins un étranglement (47) et/ou au moins une soupape, de préférence un étranglement et/ou une soupape pouvant être commandés, dans un canal de reflux de fluide (46) servant à évacuer, de préférence de manière commandée, le fluide de glissement en dehors de la fente de palier (34) et/ou servant à commander ou à régler la pression du fluide de glissement dans la fente de palier (34).

23. Dispositif selon l'une quelconque des revendications précédentes, **caractérisé par** au moins un débitmètre (50, 51) servant à générer un signal de mesure correspondant au débit volumique du fluide de glissement au niveau de la fente de palier (34).

24. Dispositif selon l'une quelconque des revendications précédentes, **caractérisé par** au moins un capteur de pression et/ou un capteur de température servant à générer un signal de mesure correspondant à la pression du fluide de glissement et/ou à la température du fluide de glissement dans la fente de palier (34).

25. Dispositif selon l'une quelconque des revendications précédentes, **caractérisé par** un système électronique de surveillance ou de commande (49) servant à commander ou à régler la pression du fluide de glissement et/ou le débit volumique dans un canal d'amenée pour fluide de glissement au niveau du palier à lit glissant (12) au moins au nombre de un et/ou du débit volumique dans un canal de reflux pour fluide de glissement depuis le palier à lit glissant au moins au nombre de un.

26. Dispositif selon l'une quelconque des revendications précédentes, **caractérisé en ce qu'**il est réalisé sous la forme d'une machine de remplissage ou d'une machine de rinçage ou d'une machine de soufflage servant à fabriquer des récipients par des moules de soufflage ou sous la forme d'une machine à étiqueter.

27. Procédé servant à faire fonctionner une machine ou un dispositif de type carrousel selon l'une quelconque des revendications précédentes, **caractérisé en ce que** la fente de palier (34) au moins au nombre de une du palier à lit glissant (12) au moins au nombre de un est alimentée de manière commandée ou réglée en fluide de glissement sous pression constituant le lit glissant entre les deux éléments de palier (13, 14) ou plus.

28. Procédé selon la revendication 27, **caractérisé en ce que** le fluide de glissement est remis en circulation en permanence ou par intermittence par le palier à lit glissant (12) au moins au nombre de un ou par la fente de palier (34) au moins au nombre de une.

29. Procédé selon la revendication 27 ou 28, **caractérisé par** l'utilisation d'un fluide de glissement constitué d'une substance ou d'un matériau inoffensif au regard de la physiologie nutritionnelle.

30. Procédé selon l'une quelconque des revendications 27 à 29, **caractérisé par** l'utilisation d'un fluide de glissement à base d'eau et/ou d'huile.

31. Procédé selon l'une quelconque des revendications 27 - 30, **caractérisé par** l'utilisation d'un fluide de glissement présentant des propriétés germicides et/ou antibactériennes et/ou fongicides et/ou réduisant la présence de germes.

32. Procédé selon l'une quelconque des revendications 27 à 31, **caractérisé en ce que** dans le cas d'une fente de palier (34) divisée en plusieurs espaces partiels, les paramètres de fonctionnement, en particulier la pression du fluide de glissement et/ou la température du fluide de glissement et/ou le débit volumique du fluide de glissement sont commandés ou réglés de manière individuelle, à savoir de préférence en fonction de signaux de mesure d'au moins un capteur de pression et/ou d'un capteur de température (48) ou d'au moins un débitmètre (50, 51).

33. Procédé selon l'une quelconque des revendications 27 à 32, **caractérisé en ce que** la compensation de pertes de fluide de glissement, en particulier de pertes de fluide de glissement liées à des fuites, est effectuée par l'unité d'alimentation (35) au moins au nombre de une et/ou par un accumulateur de pression (54) pour le fluide de glissement, par exemple par un accumulateur à piston.
